# EUROPÄISCHE PATENTSCHRIFT

(11) **EP 0 692 219 B1**
(45) Veröffentlichungstag und Bekanntmachung des Hinweises auf die Patenterteilung: **12.11.1997**
(21) Anmeldenummer: 95105562.3
(22) Anmeldetag: 12.04.1995
(51) Int. Cl.: A47L 9/24, A47L 9/32

(54) **Griffstück**
Handle
Poignée

(30) Priorität: 03.06.1994 DE 4419401
(43) Veröffentlichungstag der Anmeldung: 17.01.1996
(73) Patentinhaber: Stein & Co. GmbH, D-42553 Velbert (DE)
(72) Erfinder: Stein, Klaus, D-42553 Velbert (DE); Kaulig, Heinz, D-42553 Velbert (DE)
(74) Vertreter: Hansmann, Dierk, Dipl.-Ing.

(56) Entgegenhaltungen:
- EP-A- 0 370 981
- DE-A- 3 140 131
- DE-U- 8 912 576
- DE-U- 9 409 018
- US-A- 4 915 640
- US-A- 4 980 945

## Beschreibung

Die Erfindung bezieht sich auf ein Griffstück zur Handhabung von Saugzuleitungen für Sauggeräte, wie Staubsauger, in Form von Saugrohren und Saugschläuchen, wobei ein Handgriff im Übergangsbereich zwischen Saugrohr und Saugschlauch angeordnet ist und das eintrittsseitige Saugrohr einen Handgriff trägt, der einen abgewinkelten Griffbereich aufweist.

Griffstücke dieser Art sind in vielfältigen Ausführungen bekannt. Hierbei wird das Problem nur bedingt gelöst, daß auch bei stärkeren Durchmessern der Saugrohre eine gute Handhabung des Saugrohres möglich ist. Ferner ist es bekannt, in diesen Griffstücken Funktion- und Schaltelemente anzuordnen.

Es hat sich aber gezeigt, daß die bekannten Griffstücke keine ergonomische Handhabung beim Verdrehen des Saugrohres während des Saugvorganges, wie sie beim Bearbeiten von Einschnitten, begrenzten Eckzonen oder dergleichen, auftreten ermöglichen, wobei der Schlauch verdreht und angehoben wird und somit die Handhabung erschwert.

Eine gattungsbildende Ausbildung ist nach der EP-A-0 370 981 bekannt. Weiterhin ist nach der DE-U-89 12 576 eine andere Verbindung zwischen Saugschlauch und Saugrohr über eine durchgehende, gekrümmte Anordnung mit einer Handhabe bekannt. Dabei ist der Saugschlauch hinter der Handhabe drehbar verbunden.

Die Aufgabe der Erfindung ist es, die bekannten Anordnungen der gattungsgemäßen Art zu verbessern und eine ergonomische Handhabung zu ermöglichen und auf einfache Weise ein Anheben des Saugschlauches bei einer Verdrehung des Saugrohres zu vermeiden.

Die Lösung dieser Aufgabe erfolgt erfindungsgemäß dadurch, daß der Griffbereich im Bereich zwischen 25 und 50 Grad in Richtung zur Saugrohrachse abgewinkelt ist sowie zwischen Saugrohr und Saugschlauch ein mit dem Saugrohr über ein in der Saugrohrachse liegendes Drehgelenk verbundener Rohrkrümmer zwischengeschaltet ist, der abstromseitig den Saugschlauch aufnimmt, um den Saugschlauch beim verdrehen des Rohrkrümmers in seiner Position zu halten, wobei der Rohrkrümmer einen Winkel etwa entsprechend der Abwinkelung des Griffbereiches des Handgriffes aufweist.

Hierdurch wird eine gute Handhabung erreicht, wobei die Saugachse etwa in der Unterarmachse des Benutzers fortgesetzt wird und das Handgelenk relativ steif bleiben kann. Dabei wird auch eine biegungsarme Abführung des Saugschlauches zum Gerät gewährleistet und es wird ein Kraftaufwand für die Richtungsgebung vermieden. Beim Verdrehen wird der Saugschlauch nicht angehoben, da durch den drehbaren Rohrkrümmer seine Position beibehalten wird.

Eine einfache Ausbildung wird dadurch geschaffen, daß ein Zwischenelement als Verbindung zwischen Saugrohr und Rohrkrümmer angeordnet ist, das den Handgriff aufweist.

Eine Ausgestaltung besteht darin, daß zwischen den Abwinkelungen des Griffbereiches und des Rohrkrümmers eine Abweichung von nicht mehr als 15 Grad besteht.

Ferner werden gute Dreheigenschaften dadurch erreicht, daß der Verbindungsbereich zwischen Rohrkrümmer und Saugschlauch vor dem oder im Griffbereich ausgebildet ist.

Zur guten Einstellung ohne Verdrehung des Saugschlauches ist vorgesehen, daß der Anschluß für den Saugschlauch am Rohrkrümmer über ein Drehgelenk gebildet ist.

In der Zeichnung ist ein Ausführungsbeispiel eines Zwischenelementes als Verbindung zwischen Saugrohr und Rohrkrümmer mit Saugschlauch einer erfindungsgemäßen Ausbildung schematisch dargestellt.

Das Zwischenelement 1 besitzt an seiner Lufteintrittsseite einen Stutzen 2 für die Aufnahme eines Saugrohres 3 und dient als Übergang zum Anschluß eines abstromseitig zugeordneten Saugschlauches 4. Das Zwischenelement 1 trägt ein Griffstück 5, das mit seinem Griffbereich 6 gegenüber der Saugrohrachse 7 um einen Winkel 8 abgewinkelt ist. Entsprechend dem Einsatzzweck ist dieser Winkel 8 zwischen 25 und 50 Grad bemessen.

An der Luftaustrittsseite des Zwischenelementes 1 ist über ein Drehgelenk 9 ein Rohrkrümmer 10 eingesetzt der an der anderen Endseite den Saugschlauch 4 über ein Drehgelenk 11 aufnimmt. Der Rohrkrümmer 10 weicht mit seinem Winkel zweckmäßigerweise nicht mehr als 15 Grad von dem gegenüber dem abgewinkelten Griffbereich 6 des Griffstückes 5 ab.

Bei einer Verdrehung des aufgesteckten Saugrohres 3 während des Arbeitseinsatzes über den Griffbereich 6 des Griffstückes 5, ist einmal durch die Winkelanordnung gegenüber der Saugrohrachse 7 eine gute Handhabung möglich und zum anderen dreht sich der angeschlossene Saugschlauch 4 über den Rohrkrümmer und die Drehgelenke 9, 11 in eine widerstandsarme Position, so daß keine Anhebung und Verdrehung des Saugschlauches 4 auftritt.

Selbstverständlich ist es auch möglich, ohne das Zwischenstück 1 die Anordnung mit Griffstück 5 und Rohrkrümmer 10 direkt am Saugrohr 3 drehbar anzubringen.

## Patentansprüche

1. Griffstück zur Handhabung von Saugzuleitungen für Sauggeräte, wie Staubsauger, in Form von Saugrohren (3) und Saugschläuchen (4), wobei ein Handgriff (5) im Übergangsbereich zwischen Saugrohr (3) und Saugschlauch (4) angeordnet ist und das eintrittsseitige Saugrohr (3) den Handgriff (5) trägt, der einen abgewinkelten Griffbereich (6) aufweist, **dadurch gekennzeichnet, daß** der Griffbereich (6) im Bereich zwischen 25 und 50 Grad in Richtung zur Saugrohrachse (7) abgewinkelt ist, sowie zwischen Saugrohr (3) und Saugschlauch (4) ein mit dem Saugrohr (3) über ein in der Saugrohrachse (7) liegendes Drehgelenk (9) verbundener Rohrkrümmer (10) zwischengeschaltet ist, der abstromseitig den Saugschlauch (4) aufnimmt, um den Saugschlauch (4) beim verdrehen des Rohrkrümmers (10) in seiner Position zu halten, wobei der Rohrkrümmer (10) einen Winkel etwa entsprechend der Abwinkelung des Griffbereiches (6) des Handgriffes (5) aufweist.

2. Griffstück nach Anspruch 1, **dadurch gekennzeichnet, daß** ein Zwischenelement (1) als Verbindung zwischen Saugrohr (3) und Rohrkrümmer (10) angeordnet ist, das den Handgriff (5) aufweist.

3. Griffstück nach Anspruch 1 oder 2, **dadurch gekennzeichnet, daß** zwischen den Abwinkelungen des Griffbereiches (6) und des Rohrkrümmers (10) eine Abweichung von nicht mehr als 15 Grad besteht.

4. Griffstück nach einem der Ansprüche 1 bis 3, **dadurch gekennzeichnet, daß** der Verbindungsbereich zwischen Rohrkrümmer (10) und Saugschlauch (4) vor dem oder im Griffbereich (6) ausgebildet ist.

5. Griffstück nach einem der Ansprüche 1 bis 4, **dadurch gekennzeichnet, daß** der Anschluß für den Saugschlauch (4) am Rohrkrümmer (10) über ein Drehgelenk (11) gebildet ist.

## Claims

1. Handle piece for manipulating suction intake lines for suction appliances, such as vacuum cleaners, in the form of suction pipes (3) and suction hoses (4), wherein a handle (5) is disposed in the transition region between suction pipe (3) and suction hose (4) and the inlet-side suction pipe (3) carries the handle (5), which comprises an angled gripping region (6), **characterized in that** the gripping region (6) is bent at an angle in the region of between 25 and 50 degrees towards the suction pipe axis (7), and inserted between suction pipe (3) and suction hose (4) is an elbow (10), which is connected to the suction pipe (3) by a swivel joint (9) lying in the suction pipe axis (7) and at the downstream end receives the suction hose (4) in order to keep the suction hose (4) in position during rotation of the elbow (10), the elbow (10) having an angle approximately corresponding to the angle at which the gripping region (6) of the handle (5) is bent.

2. Handle piece according to claim 1, **characterized in that** an intermediate element (1) is disposed as a connection between suction pipe (3) and elbow (10) and comprises the handle (5).

3. Handle piece according to claim 1 or 2, **characterized in that** between the angles of the gripping region (6) and of the elbow (10) there is a difference of no more than 15 degrees.

4. Handle piece according to one of claims 1 to 3, **characterized in that** the connection region between elbow (10) and suction hose (4) is formed in front of or in the gripping region (6).

5. Handle piece according to one of claims 1 to 4, **characterized in that** the connection for the suction hose (4) to the elbow (10) is formed by a swivel joint (11).

## Revendications

1. Poignée destinée à la manipulation de conduits d'aspiration pour appareils aspirateurs, tels que des aspirateurs de poussière, conduits d'aspiration se présentant sous la forme de tubes d'aspiration rigides (3) et de tuyaux d'aspiration flexibles (4), un élément de préhension manuelle (5) étant prévu dans la zone de transition entre le tube d'aspiration rigide (3) et le tuyau d'aspiration flexible (4) et le tube d'aspiration rigide (3) rigide qui se trouve côté entrée portant l'élément de préhension manuelle (5), qui comporte une partie de préhension coudée (6), la poignée étant caractérisée en ce que la partie de préhension (6) est coudée de façon à dévier en direction de l'axe (7) du tube d'aspiration rigide d'un angle de l'ordre de 25 à 50 degrés et en ce qu'entre le tube d'aspiration rigide (3) et le tuyau d'aspiration flexible (4), il a été intercalé un coude tubulaire (10) relié au tube d'aspiration rigide (3) par une articulation (9) qui se trouve dens l'axe (7) de ce tube d'aspiration rigide , coude tubulaire (10) qui contient en sa partie d'aval le tuyau d'aspiration flexible (4) pour maintenir ce tuyau d'aspiration flexible (4) dens sa position lors de la torsion du coude tubulaire (10), le coude tubulaire (10) présentant un angle de déviation qui correspond approximativement à la déviation angulaire de la partie de préhension (6) de l'élément de préhension manuelle (5).

2. Poignée suivant la revendication 1, caractérisée en qu'il est prévu, en tant que partie de liaison entre le tube d'aspiration rigide (3) et le coude tubulaire (10), un élément intermédiaire (1), qui comporte l'élément de préhension manuelle (5).

3. Poignée suivant l'une ou l'autre des revendications 1 et 2, caractérisée en ce qu'entre la déviation angulaire de la partie de préhension (6) et celle du coude tubulaire (10) il existe un écart qui n'est pas supérieur à 15 degrés.

4. Poignée suivant l'une quelconque des revendications 1 à 4 caractérisée en ce que la partie de liaison entre le coude tubulaire (10) et le tuyau d'aspiration flexible (4) est formée à l'avant de la partie de préhension (6) ou sur la longueur de cette partie de préhension (6).

5. Poignée suivant l'une quelconque des revendications 1 à 4, caractérisée en ce que le raccord prévu entre le tuyau d'aspiration flexible (4) et le coude tubulaire (10) est formé par une articulation (11).
